# EUROPÄISCHE PATENTSCHRIFT

(11) **EP 1 726 828 B1**
(45) Veröffentlichungstag und Bekanntmachung des Hinweises auf die Patenterteilung: **05.08.2015**
(21) Anmeldenummer: 06009113.9
(22) Anmeldetag: 03.05.2006
(51) Int. Cl.: F04B 39/00

(54) **Kältemittelverdichter**
Refrigerant compressor
Compresseur frigorifique

(30) Priorität: 23.05.2005 DE 102005024765; 20.06.2005 DE 102005029760
(43) Veröffentlichungstag der Anmeldung: 29.11.2006
(73) Patentinhaber: BITZER Kühlmaschinenbau GmbH, 71065 Sindelfingen (DE)
(72) Erfinder: Barth, Holger, 09514 Lengefeld (DE)
(74) Vertreter: Hoeger, Stellrecht & Partner Patentanwälte

(56) Entgegenhaltungen:
- DE-A1- 4 118 949
- DE-A1- 10 011 023
- DE-A1- 19 912 926
- GB-A- 2 365 066
- US-A1- 2001 050 198

## Beschreibung

Die Erfindung betrifft einen Kältemittelverdichter, insbesondere Verdrängerverdichter wie beispielsweise Hubkolbenverdichter oder Spiralverdichter, umfassend ein Verdichtergehäuse mit einer von diesem umschlossenen Auslasskammer und einer von der Auslasskammer zu einem äußeren Hochdruckanschluss führenden Auslasspassage.

Derartige Kältemittelverdichter sind beispielsweise aus der DE-A-199 12 926 bekannt. Bei diesen Kältemittelverdichtern breiten sich, insbesondere wenn diese Hubkolbenverdichter sind, Pulsationen von der Auslasskammer und in das sich anschließende Rohrleitungssystem aus, die einerseits zu einer unerwünschten Geräuschbelästigung im Rohrleitungssystem und andererseits zu mechanischer Beanspruchung des Rohrleitungssystems aufgrund der Druckspitzen führen.

Der Erfindung liegt daher die Aufgabe zugrunde, einen Kältemittelverdichter der gattungsgemäßen Art derart zu verbessern, dass bei diesem die Pulsationen möglichst stark gedämpft werden.

Diese Aufgabe wird bei einem Kältemittelverdichter der eingangs beschriebenen Art erfindungsgemäß dadurch gelöst, dass in die Auslasspassage des Verdichtergehäuses im Anschluss an die Auslasskammer ein Pulsationsdämpferelement eingesetzt ist, dass das Pulsationsdämpferelement eine der Auslasskammer zugewandte und sich über einen Querschnitt der Auslasspassage erstreckende Einlassblende und dieser gegenüberliegend eine sich über den Querschnitt der Auslasspassage erstreckende Auslassblende aufweist, dass zwischen der Einlassblende und der Auslassblende mindestens ein Reflexionsraum vorgesehen ist und dass die Einlassblende und die Auslassblende jeweils mindestens einen Durchlass aufweisen, der einer Reflexionsfläche an der jeweils anderen Blende zugewandt ist.

Der Vorteil der erfindungsgemäßen Lösung ist darin zu sehen, dass sich das Dämpferelement in die Auslasspassage im Zylinderkopf einsetzen lässt und somit relativ wenig Raum beansprucht, insbesondere dadurch, dass das Dämpferelement keine eigenständige große Dämpferkammer aufweist, sondern hinsichtlich des zur Dämpfung erforderlichen Volumens mit der Auslasskammer zusammenwirkt.

Das erfindungsgemäße Dämpferelement unterdrückt dabei eine Kopplung zwischen der im mechanischen Analogon als Feder für die Pulsationen wirkenden Auslasskammer und der im mechanischen Analogon als Masse wirksamen Kältemittelmenge im Rohrleitungssystem, so dass dadurch Pulsationen optimal unterdrückt werden können.

Eine besonders günstige Lösung sieht dabei vor, dass das Dämpferelement so ausgebildet ist, dass sich in diesem sich auslöschende stehende Wellen bei einer höheren Harmonischen einer Grundfrequenz des Kältemittelverdichters ausbilden. Der Vorteil dieser Lösung ist darin zu sehen, dass das Dämpferelement raumsparend ausgebildet werden kann, da es lediglich so ausgelegt ist, dass sich in diesem sich auslöschende stehende Wellen nicht der Grundfrequenz sondern einer höheren harmonischen der Grundfrequenz des Kältemittelverdichters ausbilden, wobei dies für die Unterdrückung der Pulsationen ausreichend ist, da die Pulsationen in dem Rohrleitungssystem nicht mit der Grundfrequenz, sondern mit einer höheren harmonischen der Grundfrequenz auftreten, so dass es nicht notwendig ist, das Dämpferelement so auszulegen, dass sich in diesem sich auslöschende stehende Wellen der Grundfrequenz ausbilden können, was zur Folge hätte, dass das Dämpferelement sehr großvolumig ausgebildet werden muss. Vielmehr reicht die Auslegung des Dämpferelements für sich auslöschende stehende Wellen bei einer höheren Harmonischen der Grundfrequenz, die allerdings die höheren Harmonischen der Grundfrequenz umfassen sollte, mit denen die Pulsationen primär auftreten.

Noch vorteilhafter ist es, wenn sich in dem Dämpferelement mehrere sich auslöschende stehende Wellen ausbilden, die verschiedenen höheren Harmonischen der Grundfrequenz entsprechen. Diese Lösung erlaubt somit eine sogenannte "breitbandige Entkopplung" des Rohrleitungssystems von der Auslasskammer durch das Vorsehen von sich auslöschenden stehenden Wellen bei mehreren verschiedenen Harmonischen der Grundfrequenz.

Unter der Grundfrequenz ist im Zusammenhang mit der vorliegenden Erfindung die Frequenz zu verstehen, die dem Produkt aus der Drehzahl des Kältemittelverdichters multipliziert mit der Zahl der Ausstoßvorgänge von Kältemittel pro Umdrehung in die jeweilige Auslasskammer entspricht.

Prinzipiell könnte der Durchlass als Durchbruch in der Eingangsblende und in der jeweiligen Ausgangsblende vorgesehen sein.

Eine besonders günstige Lösung sieht jedoch vor, dass der mindestens eine Durchlass in jeder der Blenden durch ein zu dem Reflexionsraum reichendes Rohrstück gebildet ist.

Vorzugsweise ist dabei dieses Rohrstück der an der jeweils anderen Blende vorgesehenen Reflexionsfläche zugewandt.

Insbesondere weist ein derartiger Durchlass eine innere Öffnung auf, an welcher bezogen auf den Durchlass ein Querschnittssprung zu dem Reflexionsraum hin entsteht, d.h. dass jeder der mindestens einen Durchlässe mit einem Querschnittssprung in einen Reflexionsraum zwischen der Einlassblende und der Auslassblende mündet.

Dadurch lässt sich in einfacher Weise die Dämpfungswirkung des Dämpferelements optimieren.

Dabei ist die innere Öffnung im Abstand von der jeweils anderen Blende angeordnet.

Vorzugsweise liegt dabei die innere Öffnung der jeweils anderen Blende näher als der den jeweiligen Durchlass aufweisenden Blende.

Insbesondere ist dabei vorgesehen, dass das mindestens eine Rohrstück der einen Blende mit einem inneren Endbereich mit dem Rohrstück der jeweils anderen Blende überlappend angeordnet ist.

Vorzugsweise sind dabei die Rohrstücke im Bereich der inneren Endbereiche miteinander verbunden.

Hinsichtlich der Durchlassquerschnitte der Durchlässe in den jeweiligen Blenden wurden bislang keine näheren Angaben gemacht. So ist es besonders vorteilhaft, wenn der mindestens eine Durchlass in der einen Blende ungefähr denselben Durchlassquerschnitt aufweist wie der mindestens eine Durchlass in der anderen Blende.

Eine besonders vorteilhafte Ausführungsform eines erfindungsgemäßen Kältemittelverdichters sieht vor, dass die Einlassblende mehrere Durchlässe aufweist.

Beim Vorsehen mehrere Durchlässe wäre es beispielsweise denkbar, diese beliebig in der Einlassblende anzuordnen.

Besonders vorteilhaft ist es dabei, wenn die mehreren Durchlässe um eine Mittelachse des Dämpferelements herum angeordnet sind.

Eine konstruktiv besonders günstige Lösung sieht vor, dass die mehreren Durchlässe rotationssymmetrisch um die Mittelachse herum angeordnet sind.

Darüber hinaus ist es ebenfalls vorteilhaft, wenn die Auslassblende mehrere Durchlässe aufweist.

Insbesondere ist es günstig, wenn die mehreren Durchlässe der Auslassblende um die Mittelachse des Dämpferelements herum angeordnet sind.

Besonders zweckmäßig ist es auch bei dieser Lösung, wenn die mehreren Durchlässe der Auslassblende rotationssymmetrisch um die Mittelachse angeordnet sind.

Eine hinsichtlich der Strömungsverhältnisse optimale Lösung sieht vor, dass die Summe der Durchlassquerschnitte des mindestens einen Durchlasses der Einlassblende mehr als 25 % eines Durchlassquerschnitts der Auslasspassage beträgt.

Noch besser ist es, wenn die Summe der Durchlassquerschnitte des mindestens einen Durchlasses der Einlassblende mehr als 40 % der Durchlassquerschnitte der Auslasspassage beträgt.

Ferner ist es auch günstig, wenn die Summe der Durchlassquerschnitte des mindestens einen Durchlasses der Auslassblende mehr als 25 % des Durchlassquerschnitts der Auslasspassage beträgt.

Noch besser ist es, wenn die Summe der Durchlassquerschnitte der mehreren Durchlässe der Auslassblende mehr als 40 % des Durchlassquerschnitts der Auslasspassage beträgt.

Im Rahmen der erfindungsgemäßen Lösung ist es aber auch denkbar, zusätzlich zur Einlassblende und zur Auslassblende ein oder mehrere Zwischenblenden vorzusehen.

Um bei der erfindungsgemäßen Lösung das Dämpferelement optimal positionieren zu können, ist vorzugsweise vorgesehen, dass das Dämpferelement über ein äußeres Montageelement fixierbar ist.

Besonders günstig ist es, wenn eine der Blenden mit als Montageelement dienenden Flanschbereichen versehen ist und somit gleichzeitig als Montageflansch für das Dämpferelement in dem Zylinderkopf einsetzbar ist.

Weitere Merkmale und Vorteile der erfindungsgemäßen Lösung sind Gegenstand der nachfolgenden Beschreibung sowie der zeichnerischen Darstellung eines Ausführungsbeispiels. In der Zeichnung zeigen:
- Figur 1: eine Explosionsdarstellung eines Teils eines Verdichtergehäuses im Bereich eines Zylinderkopfes;
- Figur 2: eine Draufsicht auf einen in Figur 1 dargestellten Zylinderkopf von seiner Unterseite;
- Figur 3: einen Schnitt längs Linie 3-3 in Figur 2;
- Figur 4: eine perspektivische Darstellung eines erfindungsgemäßen Dämpferelements;
- Figur 5: einen Schnitt längs Linie 5-5 in Figur 4; und
- Figur 6: einen Schnitt längs Linie 6-6 in Figur 4.

Ein in Figur 1 teilweise dargestelltes Verdichtergehäuse 10 eines erfindungsgemäßen als Hubkolbenverdichter ausgebildeter Verdrängerverdichter umfasst eine Zylindergehäuse 12 mit einer Ventilplatte 14, auf welcher mit einer Dichtung 16 abgedichtet ein Zylinderkopf 18 angeordnet ist, der über der Ventilplatte 14 eine Einlasskammer 22 und eine Auslasskammer 24 bildet, die durch eine Trennwand 26 im Zylinderkopf 18 voneinander getrennt sind.

Der Zylinderkopf 18 ist ferner mit einem Anschlussstutzen 28 versehen, welcher vorzugsweise in einem Deckel 30 des Zylinderkopfs 18 angeordnet ist und eine Auslasspassage 32 bildet, durch welche das verdichtete Kältemittel aus der Auslasskammer 24 austreten und in einen Rohrleitungsanschluss 34 eintreten kann.

Der Rohrleitungsanschluss 34 ist dabei auf eine Anschlussfläche 36 des Anschlussstutzens 28 aufsetzbar und an diesem montierbar.

Zum Dämpfen von Pulsationen im aus der Auslasskammer 24 austretenden Strom von Kältemittel ist in die ohnehin vorhandene Anschlusspassage 32 im Anschlussstutzen 28 ein als Ganzes mit 40 bezeichnetes Dämpferelement eingesetzt, welches, wie in Figur 1 bis 6 dargestellt, eine Einlassblende 42 und eine Auslassblende 44 aufweist.

Damit führt das Verwenden des erfindungsgemäßen Dämpferelements 40 zu keinem erhöhten Raumbedarf im Verdichtergehäuse 10.

Die Einlassblende 42 umfasst zwei Durchlässe 46a und 46b, die durch Rohrstücke 48a und 48b gebildet sind, welche sich von der Auslasskammer 24 zugewandten Eintrittsöffnungen 52a und 52b zu der Auslassblende 44 zugewandten ersten inneren Öffnungen 54a und 54b über eine Strecke RE erstrecken.

Die beiden Durchlässe 46a und 46b sind dabei vorzugsweise symmetrisch zu einer Mittelachse 56 des Dämpferelements 40 angeordnet. Ferner liegen die ersten inneren Öffnungen 54a und 54b in einem Abstand AE von der Auslassblende 44 entfernt und sind jeweils einer durch die Auslassblende 44 gebildeten geschlossenen Reflexionsfläche 58a und 58b der Auslassblende 44 zugewandt, so dass sich durch die Durchlässe 46a und 46b hindurchtretende Pulsationsschwingungen zunächst mit einem Querschnittssprung an den ersten inneren Öffnungen 54a, 54b in einen Raum 50a, 50b eintreten, der von der Auslasspassage 32 und der Auslassblende 44 begrenzt ist, und dann eine Reflexion an den Reflexionsflächen 58a und 58b der Auslassblende 44 erfahren und dabei teilweise durch die Durchlässe 46a und 46b wieder zurückreflektiert werden oder in einen außerhalb der Rohrstücke 48a, 48b liegenden und diese umgebenden Raum 60a, 60b reflektiert werden, der einerseits von der Auslasspassage 32 des Anschlussstutzens 28, andererseits von den Rohrstücken 48a und 48b und zur Auslasskammer 24 hin von der Einlassblende 42 begrenzt ist, und zwar von Reflexionsflächen 62a und 62b der Einlassblende 42. Die Reflexionsflächen 58a, 58b und die Reflexionsflächen 62a, 62b weisen einen Abstand BE voneinander auf, der etwas größer ist als RE plus AE.

Diesen Reflexionsflächen 62a und 62b sind wiederum diesen gegenüberliegende zweite innere Öffnungen 64a und 64b von diesen im Abstand AA angeordneten Durchlässen 66a und 66b zugeordnet, so dass sich bezogen auf die Durchlässe 66a, 66b ein Querschnittssprung zwischen den zweiten inneren Öffnungen 64a, 64b und den Reflexionsräumen 60a, 60b ergibt, wobei die Durchlässe 66a und 66b auf Seiten der Auslassblende 44 gebildet sind, und zwar durch Rohrstücke 68a und 68b, die sich von der Auslassblende 44 zu den zweiten inneren Öffnungen 64a und 64b erstrecken und dabei von in einem Abstand RA von den inneren Öffnungen 64a, 64b angeordneten Auslassöffnungen 70a und 70b in der Auslassblende 44 ausgehen, wobei die Auslassöffnungen 70a und 70b dem Rohrleitungsanschluss 34 zugewandt sind, so dass das aus diesen austretende verdichtete Kältemittel über den Rohrleitungsanschluss 34 abströmen kann.

Auch die Durchlässe 66a und 66b sind symmetrisch zu der Mittelachse 56 angeordnet, allerdings um 90° versetzt gegenüber den Durchlässen 46a, 46b.

Ferner sind die zweiten inneren Öffnungen 64 in einem Abstand AA von der Einlassblende 42 angeordnet.

Bei dem beschriebenen Ausführungsbeispiel sind die Abstände AE zwischen den inneren Öffnungen 54a und 54b sowie den Reflexionsflächen 58a und 58b sowie die Abstände AA zwischen den inneren Öffnungen 64a und 64b und den Reflexionsflächen 62a und 62b geringer als die Längen der Rohrstücke 48a und 48b sowie 68a und 68b, so dass die Rohrstücke 48a und 48b mit ihren inneren Endbereichen 72a und 72b, sowie 74a und 74b einander überlappen. Daher sind die Rohrstücke 48a und 48b sowie 68a und 68b im Bereich ihrer inneren Ende 72a und b sowie 74a und b miteinander verbunden, so dass die Rohrstücke 48a und 48b sowie 68a und 68b die Einlassblende 42 und die Auslassblende 44 im Abstand voneinander positioniert halten.

Ferner ist bei der erfindungsgemäßen Lösung noch die Auslassblende 44, wie insbesondere in Figuren 1 und 4 dargestellt, mit Flanschbereichen 80 versehen, so dass die Auslassblende 44 auf die Anschlussfläche 36 mit einer dazwischenliegenden Dichtung 82 auflegbar ist, während mit einer weiteren Dichtung 84, die auf der der Dichtung 82 gegenüberliegenden Seite der Flanschbereiche 80 liegt, der Rohrleitungsanschluss 34 dichtend auf den Flanschbereich 80 aufsetzbar ist.

Damit ist das erfindungsgemäße Dämpferelement 40 in einfacher Weise in der Auslasspassage 32 montierbar, wobei ausgehend von der einstückig mit dem Flanschbereich 80 verbundenen Auslassblende 44 sich die Rohrstücke 68a und 68b sowie 48a und 48b in die Auslasspassage 32 hinein erstrecken und damit die Einlassblende 42 in der Auslasspassage 32 definiert in Position halten. Die Einlassblende 42 hat dabei einen derartigen Durchmesser, dass sie sich im Wesentlichen über den Querschnitt der Auslasspassage 32 erstreckt, so dass verdichtetes Kältemittel nur über die Eintrittsöffnungen 52 in das Dämpferelement 40 eintreten kann.

Das Dämpferelement 40 gemäß der vorliegenden Erfindung wirkt dabei dadurch pulsationsdämpfend, da in diesem Pulsationswellen die üblicherweise bei Frequenzen auftreten, die höheren Harmonischen der Grundfrequenz entsprechen, durch Reflexion gedämpft werden.

Die Bedingung für sich tilgende stehende Wellen in den Rohrstücken 48a und 48b ist die, dass die Länge RE der Rohrstücke 48a und 48b der halben Wellenlänge λ/2 einer Harmonischen der Grundfrequenz entsprechen muss, da durch die Eintrittsöffnungen 52a und 52b sowie die inneren Öffnungen 54a und 54b jeweils Reflexionen an offenen Enden erfolgen.

Die Bedingung für sich tilgende stehende Wellen zwischen den inneren Öffnungen 54a und 54b und den Reflexionsflächen 58a und 58b ist die, dass die Länge AE einer viertel Wellenlänge λ/4 einer höheren Harmonischen der Grundfrequenz entsprechen muss, da durch die inneren Öffnungen 54a und 54b Reflexionen am offenen Ende und durch die Reflexionsflächen 58a und 58b Reflexionen am geschlossenen Ende erfolgen.

Die Bedingung für sich tilgende stehende Wellen zwischen den Reflexionsflächen 58a und 58b sowie 62a und 62b ist die, dass der Abstand BE der halben Wellenlänge λ/2 der höheren Harmonischen der Grundfrequenz entsprechen muss, da eine Reflexion zwischen geschlossenen Enden vorliegt.

Schließlich ergibt sich aus den Abständen AA zwischen den Reflexionsflächen 62a und 62b sowie den inneren Enden 64a und 64b die Bedingung AA = λ/4 der höheren Harmonischen der Grundfrequenz für sich auslöschende stehende Wellen.

Außerdem treten sich auslöschende stehende Wellen auch noch auf, wenn RA = λ/2 der höheren Harmonischen der Grundfrequenz ist.

Daraus folgt, dass das Dämpferelement 40 in der Lage ist, eine Anzahl von höheren Harmonischen der Grundfrequenz zu dämpfen, wobei die Abstände RE, BE und RA so gewählt sind, dass daran doppelter Wert einer der niedrigsten Harmonischen der Grundfrequenz entspricht, welche bei den Pulsationen auftritt und wobei die Abstände AE und AA so gewählt sind, dass deren vierfacher Wert einer der niedrigsten Harmonischen der Grundfrequenz entspricht, bei der die Pulsationen auftreten.

Außerdem wirkt noch als Kammer für die Pulsationsdämpfung die Auslasskammer 24 einerseits und die nachfolgende Rohrleitung 34 andererseits, so dass das Dämpferelement 40 selbst keine großvolumige Kammer benötigt und somit einen kompakten Aufbau des Zylinderkopfes 18 zulässt, in welchem sich das Dämpferelement 40 einfach integrieren lässt, da es seinerseits lediglich Pulsationswellen umlenken und reflektieren muss.

Vorzugsweise ist dabei das Volumen der Auslasskammer 24 so groß zu wählen, dass dieses mindestens dem Doppelten, noch besser mindestens dem Dreifachen eines Hubvolumens pro Zylinder des Hubkolbenverdichters entspricht, um eine möglichst günstige Dämpfungswirkung zu erhalten.

## Patentansprüche

1. Kältemittelverdichter, insbesondere Verdrängerverdichter, umfassend ein Verdichtergehäuse (12) mit einer von diesem umschlossenen Auslasskammer (24) und einer von der Auslasskammer (24) zu einem äußeren Hochdruckanschluss (34) führenden Auslasspassage (32),
**dadurch gekennzeichnet , dass** in die Auslasspassage (32) des Verdichtergehäuses (12) im Anschluss an die Auslasskammer (24) ein Pulsationsdämpferelement (40) eingesetzt ist, dass das Pulsationsdämpferelement (40) eine der Auslasskammer (24) zugewandte und sich über einen Querschnitt der Auslasspassage (32) erstreckende Einlassblende (42) und dieser gegenüberliegend eine sich über den Querschnitt der Auslasspassage (32) erstreckende Auslassblende aufweist, dass zwischen der Einlassblende (42) und der Auslassblende (44) mindestens ein Reflexionsraum (50, 60) vorgesehen ist und dass die Einlassblende (42) und die Auslassblende (44) jeweils mindestens einen Durchlass (46, 66) aufweisen, der einer Reflexionsfläche (58, 62) an der jeweils anderen Blende (44, 42) zugewandt ist.

2. Kältemittelverdichter nach Anspruch 1, **dadurch gekennzeichnet, dass** das Dämpferelement (40) so ausgebildet ist, dass sich in diesem sich auslöschende stehende Wellen bei einer höheren Harmonischen einer Grundfrequenz des Kältemittelverdichters (10) ausbilden.

3. Kältemittelverdichter nach Anspruch 2, **dadurch gekennzeichnet, dass** sich in dem Dämpferelement (40) mehrere sich auslöschende stehende Wellen ausbilden, die verschiedenen höheren Harmonischen der Grundfrequenz entsprechen.

4. Kältemittelverdichter nach einem der voranstehenden Ansprüche,
**dadurch gekennzeichnet, dass** der mindestens eine Durchlass (46, 66) in jeder der Blenden (42, 44) durch ein zu dem Reflexionsraum (50, 60) reichendes Rohrstück (48, 68) gebildet ist.

5. Kältemittelverdichter nach Anspruch 4, **dadurch gekennzeichnet, dass** das Rohrstück (48, 68) der an der jeweils anderen Blende (44, 42) vorgesehenen Reflexionsfläche (58, 62) zugewandt ist.

6. Kältemittelverdichter nach einem der voranstehenden Ansprüche,
**dadurch gekennzeichnet, dass** jeder der Durchlässe (46, 66) eine innere Öffnung (54, 64) aufweist, an welcher bezogen auf den Durchlass (46, 66) ein Querschnittssprung zu dem Reflexionsraum (50, 60) hin entsteht.

7. Kältemittelverdichter nach einem der voranstehenden Ansprüche,
**dadurch gekennzeichnet, dass** die innere Öffnung (54, 64) im Abstand (AE, AA) von der jeweils anderen Blende (44, 42) angeordnet ist.

8. Kältemittelverdichter nach Anspruch 7, **dadurch gekennzeichnet, dass** die innere Öffnung (54, 64) der jeweils anderen Blende (44, 42) näher als der den jeweiligen Durchlass (46, 66) aufweisenden Blende (42, 44) liegt.

9. Kältemittelverdichter nach einem der Ansprüche 4 bis 8, **dadurch gekennzeichnet, dass** das mindestens eine Rohrstück (48, 68) der einen Blende (42, 44) mit einem inneren Endbereich (72, 74) mit dem Rohrstück (68, 48) der jeweils anderen Blende (44, 42) überlappend angeordnet ist.

10. Kältemittelverdichter nach Anspruch 9, **dadurch gekennzeichnet, dass** die Rohrstücke (48, 68) im Bereich der inneren Endbereiche (72, 74) miteinander verbunden sind.

11. Kältemittelverdichter nach einem der voranstehenden Ansprüche,
**dadurch gekennzeichnet, dass** der mindestens eine Durchlass (46) in der einen Blende (42) ungefähr denselben Durchlassquerschnitt aufweist, wie der mindestens eine Durchlass (66) in der anderen Blende (44).

12. Kältemittelverdichter nach einem der voranstehenden Ansprüche,
**dadurch gekennzeichnet, dass** die Einlassblende (42) mehrere Durchlässe (46a, b) aufweist.

13. Kältemittelverdichter nach Anspruch 12, **dadurch gekennzeichnet, dass** die mehreren Durchlässe (46a, b) um eine Mittelachse (56) des Dämpferelements (40) herum angeordnet sind.

14. Kältemittelverdichter nach Anspruch 12, **dadurch gekennzeichnet, dass** die mehreren Durchlässe (46a, b) rotationssymmetrisch um die Mittelachse (56) herum angeordnet sind.

15. Kältemittelverdichter nach einem der voranstehenden Ansprüche,
**dadurch gekennzeichnet, dass** die Auslassblende (44) mehrere Durchlässe (66) aufweist.

16. Kältemittelverdichter nach Anspruch 15, **dadurch gekennzeichnet, dass** die mehreren Durchlässe (66) um die Mittelachse (56) des Dämpferelements (40) herum angeordnet sind.

17. Kältemittelverdichter nach Anspruch 16, **dadurch gekennzeichnet, dass** die mehreren Durchlässe (66) rotationssymmetrisch um die Mittelachse (56) angeordnet sind.

18. Kältemittelverdichter nach einem der voranstehenden Ansprüche,
**dadurch gekennzeichnet, dass** die Summe des Durchlassquerschnitte des mindestens einen Durchlasses (46) der Einlassblende (42) mehr als 25 % eines Durchlassquerschnitts der Auslasspassage (32) beträgt.

19. Kältemittelverdichter nach einem der voranstehenden Ansprüche,
**dadurch gekennzeichnet, dass** die Summe der Durchlassquerschnitte des mindestens einen Durchlasses (66) der Auslassblende (44) mehr als 25 % des Durchlassquerschnitts der Auslasspassage (32) beträgt.

20. Kältemittelverdichter nach einem der voranstehenden Ansprüche, **dadurch gekennzeichnet, dass** das Dämpferelement (40) über ein äußeres Montageelement (80) fixierbar ist.

21. Kältemittelverdichter nach Anspruch 20, **dadurch gekennzeichnet, dass** eine der Blenden (44) mit als Montageelement dienenden Flanschbereichen (80) versehen ist.

## Claims

1. Refrigerant compressor, in particular, displacement compressor, comprising a compressor housing (12) with an outlet chamber (24) enclosed by it and an outlet passage (32) leading from the outlet chamber (24) to an external high pressure connection (34), **characterized in that** a pulsation damping element (40) is inserted into the outlet passage (32) of the compressor housing (12) following the outlet chamber (24), that the pulsation damping element (40) has an inlet baffle (42) facing the outlet chamber (24) and extending over a cross section of the outlet passage (32) and located opposite thereto an outlet baffle extending over the cross section of the outlet passage (32), that at least one reflection chamber (50, 60) is provided between the inlet baffle (42) and the outlet baffle (44) and that the inlet baffle (42) and the outlet baffle (44) each have at least one passage (46, 66) facing a reflection surface (58, 62) on the respectively other baffle (44, 42).

2. Refrigerant compressor as defined in claim 1, **characterized in that** the damping element (40) is designed such that stationary waves extinguishing one another are formed in said element at a higher harmonic of a basic frequency of the refrigerant compressor (10).

3. Refrigerant compressor as defined in claim 2, **characterized in that** several stationary waves extinguishing one another are formed in the damping element (40), said waves corresponding to different higher harmonics of the basic frequency.

4. Refrigerant compressor as defined in any one of the preceding claims, **characterized in that** the at least one passage (46, 66) in each of the baffles (42, 44) is formed by a piece of pipe (48, 68) reaching as far as the reflection chamber (50, 60).

5. Refrigerant compressor as defined in claim 4, **characterized in that** the piece of pipe (48, 68) faces the reflection surface (58, 62) provided on the respectively other baffle (44, 42).

6. Refrigerant compressor as defined in any one of the preceding claims, **characterized in that** each of the passages (46, 66) has an inner opening (54, 64), a jump in cross section towards the reflection chamber (50, 60) in relation to the passage (46, 66) resulting at said inner opening.

7. Refrigerant compressor as defined in any one of the preceding claims, **characterized in that** the inner opening (54, 64) is arranged at a distance (AE, AA) from the respectively other baffle (44, 42).

8. Refrigerant compressor as defined in claim 7, **characterized in that** the inner opening (54, 64) is located closer to the respectively other baffle (44, 42) than to the baffle (42, 44) having the respective passage (46, 66).

9. Refrigerant compressor as defined in any one of claims 4 to 8, **characterized in that** the at least one piece of pipe (48, 68) of the one baffle (42, 44) is arranged so as to overlap with the piece of pipe (68, 48) of the respectively other baffle (44, 42) with an inner end area (72, 74).

10. Refrigerant compressor as defined in claim 9, **characterized in that** the pieces of pipe (48, 68) are connected to one another in the region of the inner end areas (72, 74).

11. Refrigerant compressor as defined in any one of the preceding claims, **characterized in that** the at least one passage (46) in the one baffle (42) has approximately the same flow cross section as the at least one passage (66) in the other baffle (44).

12. Refrigerant compressor as defined in any one of the preceding claims, **characterized in that** the inlet baffle (42) has several passages (46a, b).

13. Refrigerant compressor as defined in claim 12, **characterized in that** the several passages (46a, b) are arranged around a central axis (56) of the damping element (40).

14. Refrigerant compressor as defined in claim 12, **characterized in that** the several passages (46a, b) are arranged around the central axis (56) in a rotationally symmetric manner.

15. Refrigerant compressor as defined in any one of the preceding claims, **characterized in that** the outlet baffle (44) has several passages (66).

16. Refrigerant compressor as defined in claim 15, **characterized in that** the several passages (66) are arranged around the central axis (56) of the damping element (40).

17. Refrigerant compressor as defined in claim 16, **characterized in that** the several passages (66) are arranged around the central axis (56) in a rotationally symmetric manner.

18. Refrigerant compressor as defined in any one of the preceding claims, **characterized in that** the sum of the flow cross sections of the at least one passage (46) of the inlet baffle (42) amounts to more than 25 % of a flow cross section of the outlet passage (32).

19. Refrigerant compressor as defined in any one of the preceding claims, **characterized in that** the sum of the flow cross sections of the at least one passage (66) of the outlet baffle (44) amounts to more than 25 % of the flow cross section of the outlet passage (32).

20. Refrigerant compressor as defined in any one of the preceding claims, **characterized in that** the damping element (40) is adapted to be fixed in position via an outer mounting element (80).

21. Refrigerant compressor as defined in claim 20, **characterized in that** one of the baffles (44) is provided with flange areas (80) serving as mounting element.

## Revendications

1. Compresseur frigorifique, en particulier compresseur volumétrique, comprenant un carter de compresseur (12) avec une chambre de sortie (24) entourée par celui-ci et un passage de sortie (32) menant de la chambre de sortie (24) à un raccordement haute pression (34) extérieur, **caractérisé en ce qu'**un élément amortisseur de pulsation (40) est utilisé dans le passage de sortie (32) du carter de compresseur (12) après la chambre de sortie (24), **en ce que** l'élément amortisseur de pulsation (40) présente un panneau d'entrée (42) s'étendant sur une section du passage de sortie (32) et tourné vers la chambre de sortie (24) et présente un panneau de sortie s'étendant sur la section du passage de sortie (32) en regard du panneau d'entrée (42), **en ce qu'**au moins un espace de réflexion (50, 60) est prévu entre le panneau d'entrée (42) et le panneau de sortie (44) et **en ce que** le panneau d'entrée (42) et le panneau de sortie (44) présentent respectivement au moins un passage (46, 66) qui est tourné vers une surface de réflexion (58, 62) sur l'autre panneau (44, 42) respectif.

2. Compresseur frigorifique selon la revendication 1, **caractérisé en ce que** l'élément amortisseur (40) est réalisé de sorte que dans celui-ci des ondes stationnaires s'effaçant se forment pour une harmonique supérieure d'une fréquence de base du compresseur frigorifique (10).

3. Compresseur frigorifique selon la revendication 2, **caractérisé en ce que** plusieurs ondes stationnaires s'effaçant se forment dans l'élément amortisseur (40), lesquelles correspondent à différentes harmoniques supérieures de la fréquence de base.

4. Compresseur frigorifique selon l'une quelconque des revendications précédentes, **caractérisé en ce que** l'au moins un passage (46, 66) dans chacun des panneaux (42, 44) est formé par une pièce tubulaire (48, 68) parvenant jusque dans l'espace de réflexion (50, 60).

5. Compresseur frigorifique selon la revendication 4, **caractérisé en ce que** la pièce tubulaire (48, 68) est tournée vers la surface de réflexion (58, 62) prévue sur l'autre panneau (44, 42) respectif.

6. Compresseur frigorifique selon l'une quelconque des revendications précédentes, **caractérisé en ce que** chacun des passages (46, 66) présente une ouverture intérieure (54, 64), sur laquelle apparaît un saut de section à l'espace de réflexion (50, 60) par rapport au passage (46, 66).

7. Compresseur frigorifique selon l'une quelconque des revendications précédentes, **caractérisé en ce que** l'ouverture intérieure (54, 64) est agencée à distance (AE, AA) de l'autre panneau (44, 42) respectif.

8. Compresseur frigorifique selon la revendication 7, **caractérisé en ce que** l'ouverture intérieure (54, 64) de l'autre panneau (44, 42) respectif est plus près du panneau (42, 44) présentant le passage (46, 66) respectif.

9. Compresseur frigorifique selon l'une quelconque des revendications 4 à 8, **caractérisé en ce que** l'au moins une pièce tubulaire (48, 68) d'un panneau (42, 44) avec une zone d'extrémité intérieure (72, 74) est agencée de manière chevauchante avec la pièce tubulaire (68, 48) de l'autre panneau (44, 42) respectif.

10. Compresseur frigorifique selon la revendication 9, **caractérisé en ce que** les pièces tubulaires (48, 68) sont reliées entre elles dans la zone des zones d'extrémité intérieures (72, 74).

11. Compresseur frigorifique selon l'une quelconque des revendications précédentes, **caractérisé en ce que** l'au moins un passage (46) dans un panneau (42) présente à peu près la même section de passage que l'au moins un passage (66) dans l'autre panneau (44).

12. Compresseur frigorifique selon l'une quelconque des revendications précédentes, **caractérisé en ce que** le panneau d'entrée (42) présente plusieurs passages (46a, b).

13. Compresseur frigorifique selon la revendication 12, **caractérisé en ce que** les plusieurs passages (46a, b) sont agencés autour d'un axe médian (56) de l'élément amortisseur (40).

14. Compresseur frigorifique selon la revendication 12, **caractérisé en ce que** les plusieurs passages (46a, b) sont agencés de manière symétrique en rotation autour de l'axe médian (56).

15. Compresseur frigorifique selon l'une quelconque des revendications précédentes, **caractérisé en ce que** le panneau de sortie (44) présente plusieurs passages (66).

16. Compresseur frigorifique selon la revendication 15, **caractérisé en ce que** les plusieurs passages (66) sont agencés autour de l'axe médian (56) de l'élément amortisseur (40).

17. Compresseur frigorifique selon la revendication 16, **caractérisé en ce que** les plusieurs passages (66) sont agencés de manière symétrique en rotation autour de l'axe médian (56).

18. Compresseur frigorifique selon l'une quelconque des revendications précédentes, **caractérisé en ce que** la somme des sections de passage de l'au moins un passage (46) du panneau d'entrée (42) s'élève à plus de 25 % d'une section de passage du passage de sortie (32).

19. Compresseur frigorifique selon l'une quelconque des revendications précédentes, **caractérisé en ce que** la somme des sections de passage de l'au moins un passage (66) du panneau de sortie (44) s'élève à plus de 25 % d'une section de passage du passage de sortie (32).

20. Compresseur frigorifique selon l'une quelconque des revendications précédentes, **caractérisé en ce que** l'élément amortisseur (40) peut être fixé par un élément de montage extérieur (80).

21. Compresseur frigorifique selon la revendication 20, **caractérisé en ce que** l'un des panneaux (44) est pourvu de zones de bride (80) servant d'élément de montage.
